# FASCICULE DE BREVET EUROPEEN

(11) **EP 4 265 869 B1**
(45) Date de publication et mention de la délivrance du brevet: **25.12.2024**
(21) Numéro de dépôt: 23165636.4
(22) Date de dépôt: 30.03.2023
(51) Int. Cl.: E05B 17/04, E05B 47/06, E05B 47/00

(54) **SYSTÈME D'ACTIONNEMENT D'UN MÉCANISME À PÊNE**
BETÄTIGUNGSSYSTEM FÜR EINEN RIEGELMECHANISMUS
BOLT MECHANISM ACTUATION SYSTEM

(30) Priorité: 21.04.2022 FR 2203726
(43) Date de publication de la demande: 25.10.2023
(73) Titulaire: Cogelec, 85290 Mortagne-sur-Sèvre (FR)
(72) Inventeur: BEAUJOUR, Benoît, 85290 Mortagne-Sur-Sèvre (FR)
(74) Mandataire: INNOV-GROUP

(56) Documents cités:
- EP-A1- 0 526 904
- EP-A1- 2 199 501
- EP-A1- 3 933 153
- FR-A1- 2 696 493

## Description

L'invention concerne un système d'actionnement d'un mécanisme à pêne. L'invention concerne également un bandeau de porte comportant ce système d'actionnement.

De tels systèmes d'actionnement sont utilisés dans des serrures et en particulier dans des serrures électroniques de porte. Les systèmes d'actionnement permettent de déplacer le mécanisme à pêne entre un état saillant et un état escamoté. Dans l'état saillant, les pênes du mécanisme à pêne sont dans une position sortie dans laquelle ils verrouillent la porte dans une position fermée par coopération de forme avec un dormant de la porte. Dans l'état escamoté, les pênes sont dans une position rentrée dans laquelle la porte peut librement être déplacée de sa position fermée vers sa position ouverte.

La demande EP0526904A1 divulgue un système d'actionnement d'un mécanisme à pêne. Ce système d'actionnement comporte un cylindre mécanique et électronique. Ce cylindre mécanique et électronique comporte un dispositif électronique de blocage qui permet de bloquer, à distance, la rotation du rotor du cylindre à l'aide d'une clé autorisée à déverrouiller ce cylindre. Ainsi, ce dispositif électronique de blocage permet de condamner le cylindre, c'est-à-dire de le rendre inutilisable pour ouvrir la porte dans laquelle le système d'actionnement est installé. Ceci est par exemple utile pour condamner le cylindre en cas de perte ou de vol de la clé autorisée.

Les dispositifs électroniques de blocage des différents fabricants de tels cylindres, ne sont pas compatibles entre eux. Ainsi, lorsqu'il s'agit de remplacer un cylindre par un autre, pour des raisons de compatibilité avec l'ancien dispositif électronique de blocage, il faut changer le cylindre en entier et en choisir un nouveau parmi ceux proposés par le même fabricant. Cela limite les choix disponibles notamment en termes de caractéristiques pour la partie mécanique du cylindre.

De l'état de la technique est également connu de EP3933153A1. Ce document divulgue un dispositif, à fixer sur une face d'une porte, qui permet de motoriser un cylindre mécanique existant. Par contre, ce dispositif ne comporte pas de dispositif de blocage électronique.

EP2199501A1 divulgue quant à lui le préambule de la revendication 1.

L'invention vise à proposer un système d'actionnement qui comporte un tel dispositif électronique de blocage tout en offrant un choix plus large de cylindres.

Elle a donc pour objet un système d'actionnement d'un mécanisme à pêne conforme à la revendication 1.

Elle a également pour objet un bandeau de porte comportant ce système d'actionnement d'un mécanisme à pêne.

L'invention sera mieux comprise à la lecture de la description qui va suivre, donnée uniquement au titre d'exemple non limitatif et faite en se référant aux dessins sur lesquels :
- la figure 1 est une illustration schématique et en perspective d'une porte équipée d'un bandeau de porte,
- la figure 2 est une illustration schématique de l'architecture du bandeau de porte de la figure 1 ;
- la figure 3 est une illustration schématique d'une liaison mécanique entre l'arbre d'un moteur électrique et un arbre d'entrée d'un différentiel, mis en oeuvre dans le bandeau de porte de la figure 1 ;
- la figure 4 est une illustration schématique, en perspective, d'une liaison mécanique entre un cylindre mécanique et un arbre d'entrée d'un différentiel, mis en oeuvre dans le bandeau de porte de la figure 1 ;
- les figures 5, 6 et 7 sont des illustrations en vue de face de la liaison mécanique de la figure 4 dans différents états de fonctionnement;
- la figure 8 est une illustration schématique d'une partie d'un différentiel mis en oeuvre dans le bandeau de la figure 1 ;
- la figure 9 est une illustration schématique de l'architecture d'un autre mode de réalisation possible pour le différentiel du bandeau de la figure 1.

Dans la suite de cette description, les caractéristiques et fonctions bien connues de l'homme du métier ne sont pas décrites en détail. Dans ces figures, les mêmes références sont utilisées pour désigner les mêmes éléments.

Dans cette description, des exemples détaillés de modes de réalisation sont d'abord décrits dans un chapitre I en référence aux figures. Ensuite, dans un chapitre II, des variantes de ces modes de réalisation sont présentées. Enfin, les avantages des différents modes de réalisation sont introduits dans un chapitre III.

### CHAPITRE I : EXEMPLES DE MODES DE RÉALISATION

La figure 1 représente une porte 2 d'un logement. Cette porte 2 est déplaçable entre une position ouverte, représentée sur la figure 1, et une position fermée. Dans la position ouverte, l'accès à l'intérieur du logement est possible. Dans la position fermée, l'accès à l'intérieur de ce logement est interdit.

Pour verrouiller la porte 2 dans sa position fermée, une serrure électronique est fixée sans aucun degré de liberté sur la porte 2. Ici, cette serrure électronique est un bandeau de porte multipoints 4 monté sur le côté intérieur de la porte 2.

Ce bandeau 4 se présente sous la forme d'un boîtier 6 à l'intérieur duquel sont logés un mécanisme à pêne 10 (figure 2) et un système 12 (figure 2) d'actionnement du mécanisme 10. Ici, le bandeau 4 comporte aussi une poignée 14 qui permet de déplacer la porte 2 entre ses positions ouverte et fermée. Le boîtier 6 est ici fixé le long de la tranche verticale de la porte 2 située du côté opposé aux gonds.

Le mécanisme 10 à pêne comporte des pênes. Chacun de ces pênes est déplaçable entre une position sortie et une position rentrée. Dans la position sortie, chaque pêne est reçu dans une cavité correspondante aménagée dans un dormant ou un châssis 14 fixé sans aucun degré de liberté sur le dormant, pour verrouiller la porte 2 dans sa position fermée. Dans sa position rentrée, chaque pêne est enfoncé à l'intérieur du boîtier 6 et situé en dehors de la cavité aménagée dans le dormant 14. Ainsi, lorsque tous les pênes sont dans leur position rentrée, la porte 2 peut librement être déplacée de sa position fermée vers sa position ouverte.

Sur la figure 1, quatre pênes 20 sont représentés dans leur position sortie pour les rendre plus visibles même si la porte 2 est dans sa position ouverte. Par exemple, chaque pêne 20 est un barreau cylindrique déplaçable en translation entre ses positions sortie et rentrée.

Le système 12 d'actionnement permet de déplacer le mécanisme 10 depuis un état saillant vers un état escamoté et vice versa. Dans l'état saillant, au moins un pêne 20 est dans sa position sortie. Ici, dans l'état saillant, tous les pênes 20 sont dans leur position sortie. Dans l'état escamoté, tous les pênes 20 sont dans leur position rentrée. A cet effet, par exemple, le système 12 comporte une roue dentée engrenée avec une crémaillère du mécanisme 10 à pêne. Lorsque cette roue dentée tourne, dans un premier sens, cela déplace le mécanisme 10 de son état saillant vers son état escamoté. Lorsque cette même roue dentée tourne en sens inverse, cela déplace le mécanisme 10 de l'état escamoté vers son état saillant.

Le fonctionnement du système 12 pour déplacer le mécanisme 10 de son état escamoté vers son état saillant se déduit des explications données dans le cas où le système 12 est utilisé pour déplacer le mécanisme 10 de son état saillant vers son état escamoté. Ainsi, par la suite, la description est principalement faite dans le cas où le système 12 est utilisé pour déplacer le mécanisme 10 vers son état escamoté.

Pour déplacer le mécanisme 10 entre ses états saillant et escamoté, le système 12 comporte un moteur électrique 30 (figure 2) et un dispositif 32 de secours. Sur la figure 1, seul le dispositif 32 est visible.

Le dispositif 32 est qualifié « de secours » car il est principalement destiné à déplacer le mécanisme 10 de son état saillant vers son état escamoté en cas d'indisponibilité du moteur électrique 30. Le moteur 30 est dit "indisponible" lorsqu'il ne peut pas être utilisé pour déplacer le mécanisme 10 de son état saillant vers son état escamoté. Une telle indisponibilité peut résulter d'une panne du moteur 30 ou d'un autre élément du système 12 d'actionnement. Cette indisponibilité peut aussi résulter, par exemple, d'une coupure de l'alimentation électrique du moteur 30.

La figure 1 représente également un repère orthogonal XYZ. La direction Z de ce repère correspond à la verticale. Les directions X et Y sont horizontales. La direction X est parallèle au plan vertical dans lequel s'étend principalement la porte. La direction X est dirigée de la tranche de la porte le long de laquelle est fixé le bandeau 4, vers les gonds de cette porte. La direction Y est dirigée du côté intérieur vers le côté extérieur de la porte 2. Les figures 3 à 8 sont orientées par rapport à ce même repère XYZ.

La figure 2 représente schématiquement l'architecture du système 12 d'actionnement. Pour être capable de déplacer le mécanisme 10 vers son état escamoté même en cas de coupure d'alimentation du moteur 30 et sans compromettre la sécurité de l'accès au logement, le dispositif 32 comporte :
- un organe 46 de déverrouillage apte à déplacer le mécanisme 10 à pêne dans son état escamoté lorsqu'il est entraîné en déplacement, et
- un mécanisme d'autorisation d'accès apte à autoriser l'entraînement en déplacement de l'organe 46 uniquement lorsqu'une clé autorisée à ouvrir la porte est utilisée.

Dans ce mode de réalisation, le dispositif 32 est un cylindre mécanique dépourvu de tout composant électronique qui nécessite d'être alimenté pour fonctionner. Dans ce cas, l'organe 46 de déverrouillage est un panneton qui se déplace en rotation. Par la suite, les mêmes références numériques 32 et 46 sont utilisées pour désigner, respectivement, ce cylindre mécanique et ce panneton.

Ici, le cylindre 32 est un cylindre mécanique au format européen. Dans ce mode de réalisation, il comporte deux demi-cylindres accessibles, respectivement, depuis les côtés intérieur et extérieur de la porte 2. Ainsi, le cylindre 32 peut être utilisé aussi bien à partir du côté extérieur de la porte 2 qu'à partir de son côté intérieur. Pour cela, le bandeau 4 comporte un logement traversant de part en part le boîtier 6 dans la direction Y et dans lequel une première portion du cylindre 32 peut être insérée. Ce logement est situé en vis-à-vis d'un trou traversant la porte 2 dans la direction Y et dans lequel une seconde portion du cylindre 32 peut être insérée. Ici, la section verticale du logement et du trou sont identiques est apte chacune à permettre l'insertion du cylindre 32. Ainsi, lorsque le cylindre 32 est reçu dans ce logement et ce trou, le cylindre 32 est accessible aussi bien du côté extérieur que du côté intérieur. Classiquement, le cylindre 32 est uniquement fixé, sans aucun degré de liberté, à la porte 2 à l'aide d'une vis dont la tête de vis est seulement accessible à partir de la tranche verticale de la porte 2 ou à partir d'une face verticale du boîtier 6 parallèle à cette tranche verticale de la porte 2.

Le cylindre 32 comporte un rotor 40 monté à rotation à l'intérieur d'un stator fixe 42. Le stator 42 est fixé, sans aucun degré de liberté, sur la porte 2. Le rotor 40 comporte un canal 44 de clé qui débouche du côté intérieur et du côté extérieur. Ce canal 44 est destiné à recevoir une clé. Le rotor 40 peut être entraîné en rotation autour de son axe de rotation uniquement lorsqu'une clé autorisée est introduite à l'intérieur du canal 44 puis tournée. Une clé autorisée est une clé autorisée à déplacer le mécanisme 10 vers son état escamoté. A l'inverse, en l'absence de clé à l'intérieur du canal 44 ou en présence d'une clé non autorisée à l'intérieur du canal 44, le rotor 40 est bloqué en rotation et ne peut pas tourner autour de son axe de rotation.

Typiquement, à cet effet, le mécanisme d'autorisation d'accès du cylindre 32 comporte un premier jeu de goupilles déplaçables en translation à l'intérieur du stator 42 et, en vis-à-vis, un second jeu de goupilles déplaçables en translation à l'intérieur du rotor 40 par la clé introduite dans le canal 44. Les goupilles du premier jeu sont également connues sous le terme de "contre-goupilles". Lorsqu'une clé autorisée est introduite à l'intérieur du canal 44, les interfaces entre les goupilles du premier et du second jeux de goupilles sont toutes situées au niveau de l'interface entre le rotor 40 et le stator 42, ce qui libère la rotation du rotor 40. L'interface entre le rotor 40 et le stator 42 est également connue sous le terme de "ligne de césure". A l'inverse, en l'absence de clé dans le canal 44 ou en présence d'une clé non autorisée, les interfaces entre les goupilles du premier et du second jeux de goupilles ne sont pas toutes situées au niveau de l'interface entre le rotor 40 et le stator 42, ce qui interdit la rotation du rotor 40 et donc la rotation du panneton 46.

Lorsque la rotation du rotor 40 est interdite par les premier et second jeux de goupilles, le rotor 40 se trouve dans une position angulaire particulière par rapport au stator 42. Cette position angulaire particulière est appelée, par la suite, position de repos. Une clé peut être complètement introduite ou retirée du canal 44 uniquement lorsque le rotor 40 est dans cette position de repos. Dès que le rotor 40 est décalé angulairement par rapport à cette position de repos, généralement, la clé ne peut pas être retirée du canal 44. Par la suite, ces positions du rotor 40 décalées angulairement par rapport à la position de repos sont appelées « positions tournées ».

Dans le cylindre 32, le panneton 46 est entraîné en rotation par le rotor 40 lorsque ce rotor est tourné. C'est la rotation de ce panneton 46 qui permet d'actionner le déplacement du mécanisme 10 vers son état escamoté.

Le moteur 30 comporte un arbre 48 d'entraînement. Lorsque le moteur 30 est commandé pour déplacer le mécanisme 10 vers son état escamoté, c'est la rotation de l'arbre 48 qui actionne le déplacement du mécanisme 10.

Pour commander le moteur 30, le système 12 comporte une unité 50 de commande. Cette unité 50 est apte à recevoir une commande de déverrouillage et, en réponse, à commander le moteur 30 pour que l'arbre 48 tourne dans un premier sens qui déplace le mécanisme 10 vers son état escamoté. A cet effet, l'unité 50 comporte un microprocesseur 52 programmable et une mémoire 54 non volatile comportant les instructions à exécuter par le microprocesseur 52. La mémoire 54 comporte l'ensemble des instructions et des données nécessaires pour exécuter les différentes fonctions décrites dans ce texte. De plus, les différents composants de l'unité 50 sont raccordés les uns aux autres par l'intermédiaire d'un bus 58 de transmission d'informations.

Ici, pour recevoir la commande de déverrouillage, l'unité 50 comporte un émetteur/récepteur 56 apte à établir une liaison sans fil de communication avec un terminal mobile distant 55 par l'intermédiaire d'un réseau 59 de télécommunication grande distance tel qu'un réseau de téléphonie sans-fil. A cet effet, typiquement, le terminal 55 exécute une application qui acquiert une commande de déverrouillage par l'intermédiaire d'une interface homme-machine puis transmet cette commande de déverrouillage à l'émetteur/récepteur 56. Par exemple, le terminal 55 est un smartphone.

Ici, l'unité 50 est aussi capable de commander le moteur 30 pour faire tourner l'arbre 48 en sens inverse et ainsi ramener le mécanisme 10 dans son état saillant. Par exemple, après une durée prédéterminée écoulée depuis que l'unité 50 a reçu la commande de déverrouillage, l'unité 50 commande automatiquement le moteur 30 pour ramener le mécanisme 10 dans son état saillant si la porte 2 est dans sa position fermée. Pour savoir si la porte 2 est dans sa position fermée, ici, le système 12 comporte un capteur 60 d'ouverture capable de détecter si la porte 2 est dans sa position fermée. Ce capteur 60 est raccordé à l'unité 50.

D'autres fonctionnalités de l'unité 50 sont décrites plus loin.

Le système 12 comporte un arbre 70 de sortie et un mécanisme 72 de couplage mécanique du panneton 46 et de l'arbre 48 à cet arbre 70 pour l'entraîner en rotation. L'arbre 70 déplace le mécanisme 10 de son état saillant vers son état escamoté lorsqu'il est tourné dans un sens et de son état escamoté vers son état saillant lorsqu'il est tourné en sens inverse.

Le mécanisme 72 de couplage transmet le mouvement de rotation du panneton 46 à l'arbre 70 lorsque le rotor 40 est entraîné en rotation par la clé autorisée. En alternance, il transmet le mouvement de rotation de l'arbre 48 à l'arbre 70 lorsque le moteur 30 entraîne cet arbre 48 en rotation. Pour cela, le mécanisme 72 de couplage comporte :
- un différentiel 80 comportant deux arbres 82 et 84 d'entrée et l'arbre 70 de sortie,
- une liaison mécanique 86 qui raccorde mécaniquement en permanence l'arbre 48 à l'arbre 82, et
- une liaison mécanique 88 qui raccorde mécaniquement le panneton 46 à l'arbre 84.

Un différentiel est habituellement utilisé pour répartir la vitesse de rotation d'un arbre d'entrée sur deux arbres de sortie. Ici, le différentiel 80 est utilisé différemment. Plus précisément, lorsque l'arbre 84 est bloqué en rotation, il transmet le mouvement de rotation de l'arbre 82 à l'arbre 70. A l'inverse, lorsque l'arbre 82 est bloqué en rotation, le différentiel 80 transmet le mouvement de rotation de l'arbre 84 à l'arbre 70.

Dans ce mode de réalisation, le différentiel 80 est un différentiel épicycloïdal. Un tel différentiel est formé à l'aide de roues dentées. Un exemple de réalisation de ce différentiel 80 est décrit plus loin en référence aux figures 3 à 8. Dans l'exemple de réalisation décrit, le différentiel 80 permet en plus d'amplifier le couple du paneton 46 et donc d'obtenir un couple plus important sur l'arbre 70. Cela permet d'augmenter l'effort exercé sur le mécanisme 10 à pêne pour en faciliter le déplacement.

La liaison 86 transmet systématiquement le mouvement de rotation de l'arbre 48 à l'arbre 82. De plus, cette liaison 86 comporte un dispositif 90 d'immobilisation. Le dispositif 90 permet de bloquer la rotation de l'arbre 82 lorsque l'arbre 84 est entraîné en rotation par le panneton 46. Ici, pour cela, le dispositif 90 autorise la transmission du mouvement de rotation uniquement dans le sens allant de l'arbre 48 vers l'arbre 82 et, à l'inverse, interdit la transmission d'un mouvement de rotation de l'arbre 82 vers l'arbre 48.

La liaison mécanique 88 transmet le mouvement de rotation du panneton 46 à l'arbre 84. De plus, cette liaison 88 comporte un dispositif 92 d'immobilisation. Le dispositif 92 permet de bloquer la rotation de l'arbre 84 lorsque l'arbre 82 est entraîné en rotation par le moteur 30. Ici, pour cela, le dispositif 92 autorise la transmission du mouvement de rotation uniquement dans le sens allant du panneton 46 vers l'arbre 84 et, à l'inverse, interdit la transmission d'un mouvement de rotation de l'arbre 84 vers le panneton 46. Comme décrit plus loin, la liaison 88 est aussi réalisée à l'aide de roues dentées.

Dans cet exemple de réalisation, la liaison 88 comporte en plus un dispositif électronique 94 de blocage de la rotation de l'arbre 84. Le dispositif 94 est déplaçable de façon réversible entre un état actif et un état passif. Dans l'état actif, il bloque la rotation de l'arbre 84. Dans l'état passif, ils libèrent la rotation de l'arbre 84.

Le dispositif 92 n'empêche pas de tourner, à l'aide de la clé autorisée, le rotor 40 de sa position de repos vers une position tournée et donc d'entraîner en rotation l'arbre 84. Ainsi, le dispositif 92 ne permet pas de condamner l'utilisation du cylindre 32.

A l'inverse, le dispositif 94 permet de condamner l'utilisation du cylindre 32. A cet effet, il interdit la rotation de l'arbre 84 même à l'aide d'une clé autorisée. De plus, ici, en bloquant la rotation de l'arbre 84, le dispositif 94 bloque aussi la rotation du rotor 40.

Le dispositif 94 est apte à condamner l'utilisation du cylindre 32, et donc à se déplacer dans son état actif, en réponse à la réception d'une commande de condamnation. Le dispositif 94 se déplace aussi de son état actif vers son état passif en réponse à la réception d'une commande de réhabilitation. A cet effet, le dispositif 94 comporte l'unité 50 de commande et l'unité 50 est configurée pour recevoir par l'intermédiaire de l'émetteur/récepteur 56 une commande de condamnation et, en alternance, une commande de réhabilitation transmise par le terminal 55. Ainsi, l'utilisation du cylindre 32 peut être condamnée et, en alternance, réhabilitée à distance. Cette fonctionnalité est utile, par exemple, dans le cas où la clé autorisée est perdue. Lorsque l'utilisateur détecte la perte de la clé autorisée, il interagit avec le terminal 55 pour transmettre la commande de condamnation. Ensuite, il remplace le cylindre 32 par un cylindre mécanique ayant une clé autorisée différente. Enfin, il interagit avec le terminal 55 pour transmettre la commande de réhabilitation.

Il est souligné ici que le cylindre 32 peut être remplacé par n'importe quel cylindre mécanique au format européen couramment commercialisé. Ceci est rendu possible par le fait que les dispositifs 92 et 94 sont situés à l'extérieur du cylindre 32, c'est-à-dire qu'aucune des parties des dispositifs 92 et 94 n'est reçue, au moins en partie, dans ce cylindre 32. Ainsi, le cylindre mécanique 32 n'a rien de spécifique par rapport au cylindre mécanique actuellement commercialisé. Le cylindre 32 est donc interchangeable avec des cylindres mécaniques actuellement commercialisés au format européen qui présentent la même longueur.

Un exemple détaillé de réalisation du mécanisme 72 de couplage est maintenant décrit en référence aux figures 3 à 8.

La figure 3 représente un exemple de réalisation de la liaison mécanique 86. Dans ce mode de réalisation, la liaison 86 et le dispositif 90 d'immobilisation sont confondus. A cet effet, ici, le dispositif 90 d'immobilisation comporte un étage de réduction qui permet d'obtenir une vitesse de rotation de l'arbre 82 plusieurs fois inférieure à la vitesse de rotation de l'arbre 48. Un tel étage de réduction multiplie par un facteur F_{c} supérieur à deux le couple de l'arbre 82 par rapport au couple de l'arbre 48. De préférence, le facteur F_{c} est supérieur à dix ou trente. Le facteur F_{c} est aussi généralement inférieur à 500. Dès lors, de ce seul fait, il est beaucoup plus difficile d'entraîner en rotation d'arbre 48 en faisant tourner l'arbre 82 que l'inverse. Ici, le dispositif 90 interdit complètement la rotation de l'arbre 48 à partir de l'arbre 82. Pour cela, le dispositif 90 comporte :
- une vis sans fin 100 entraînée en rotation par l'arbre 48, et
- une couronne dentée 102 dont la denture extérieure est engrenée avec la vis sans fin 100.

La vis sans fin 100 est fixée, sans aucun degré de liberté, sur l'arbre 48 et tourne sur elle-même autour d'un axe 104 de rotation confondu avec l'axe de rotation de l'arbre 48.

La couronne 102 tourne sur elle-même autour d'un axe 106 de rotation perpendiculaire à l'axe 104. Par exemple, l'axe 106 est parallèle à la direction Y. La couronne 102 constitue en plus l'arbre 82 d'entrée du différentiel 80. Dans ces conditions, la couronne 102 est bloquée en rotation tant que l'arbre 48 n'est pas entraîné en rotation.

Les figures 4 à 7 représentent un exemple détaillé de la liaison mécanique 88. Les figures 5 et 6 correspondent aux états de la liaison 88 lorsque le rotor 40 est, respectivement, dans sa position de repos et une position tournée. La figure 7 illustre l'état actif du dispositif 92 d'immobilisation atteint lorsque l'arbre 82 est entraîné en rotation alors que le rotor 40 est dans une position tournée. Pour simplifier la figure 7, le dispositif 94 de blocage n'a pas été représenté sur cette figure 7.

La liaison 88 comporte :
- une couronne dentée 110 entraînée en rotation par le panneton 46, et
- un mécanisme 112 à croix de Malte engrené avec la couronne 110.

La couronne 110 tourne sur elle-même autour d'un axe 114 (Fig. 4) de rotation confondu avec l'axe de rotation du panneton 46. Plus précisément, le cylindre 32 comporte une encoche traversée par le panneton 46 lorsque celui-ci est entraîné en rotation par le rotor 40. Lorsque le panneton 46 tourne, son extrémité distale décrit un cercle, de rayon R₄₆, centré sur l'axe 114. La couronne 110 traverse également cette encoche lorsqu'elle tourne sur elle-même. A cet effet, le rayon extérieur Rₑₓₜ₁₁₀ de la couronne 110 est inférieur ou égal au rayon R₄₆. De plus, la couronne 110 comporte une fente radiale 116 (Fig. 4) à l'intérieur de laquelle est reçu le panneton 46. Ainsi, lorsque le panneton 46 tourne, il vient en appui sur un des flancs de cette fente 116 et entraîne ainsi la rotation de la couronne 110. Enfin, ici, le rayon intérieur Rᵢₙₜ₁₁₀ de la couronne 110 et la largeur de la fente 116 sont suffisamment grand pour que le cylindre 32 puisse être inséré à l'intérieur de la couronne 110 par un mouvement de translation dans la direction Y lorsque le panneton 46 est reçu à l'intérieur de l'encoche du cylindre. La couronne 110 est maintenue en place à l'intérieur du système 12, même en absence du cylindre 32. Par exemple, pour cela, le principe divulgué dans la demande FR2821381A1 est implémenté. Pour cela, la couronne 110 comporte, en plus d'une denture extérieure, une bague circulaire lisse 118 dont le rayon extérieur est égal à R₄₆. Le système 12 comporte un trou circulaire, non représenté, centré sur l'axe 114 et à l'intérieur duquel est reçu la bague 118. Le diamètre de ce trou circulaire est choisi pour maintenir la bague 118 centrée sur l'axe 114 même en absence du cylindre 32 tout en autorisant le déplacement en rotation de la bague 118 autour de l'axe 114. Pour cela, le rayon du trou circulaire est légèrement supérieur au diamètre R₄₆.

Le mécanisme 112 à croix de Malte comporte :
- une roue menante 120 engrenée avec la couronne 110,
- un doigt 122 excentré fixé, sans aucun degré de liberté, sur une face de la roue 120, et
- une croix de Malte 124 entraînée en rotation par le doigt 122.

La roue 120 tourne sur elle-même autour d'un axe 126 de rotation parallèle à l'axe 114. Elle comporte une denture conformée pour s'engrener avec la denture de la couronne 110. Ici, les dentures de la couronne 110 et de la roue 120 sont conformées pour autoriser une rotation du panneton 46 sur plus d'un tour complet. A cet effet, la denture de la roue 120 comporte un espace 128 (Fig. 4) autorisant le passage du panneton 46 sans pour autant bloquer sa rotation autour de l'axe 114.

Le doigt 122 est excentré par rapport à l'axe 126. Ici, le doigt 122 est un cylindre, de section circulaire, dont l'axe s'étend parallèlement à l'axe 126.

La croix de Malte 124 comporte des rainures radiales 130 aptes chacune à recevoir le doigt 122. Lorsque le doigt 122 est reçu à l'intérieur de l'une de ces rainures 130, la roue 120 entraîne en rotation la croix de Malte 124. Ici, à chaque fois que la couronne 110 entraîne en rotation la croix de Malte 124, cette croix de Malte 124 tourne de 40 degrés autour d'un axe de rotation confondu avec l'axe 106 de rotation de la croix de Malte 124.

Dans ce mode de réalisation, la croix de Malte 124 constitue en plus l'arbre 84 d'entrée du différentiel 80.

Le dispositif 92 d'immobilisation comporte :
- une butée cylindrique 140 entraînée en rotation sur elle-même autour de l'axe 126, et
- des faces concaves 142 solidaires de la croix de Malte 124.

Ici, la butée 140 est fixée, sans aucun degré de liberté, sur une face verticale de la roue 120. La butée 140 comporte une face cylindrique convexe 144 dont la courbe directrice est un arc de cercle centré sur l'axe 126.

Chaque face concave 142 est située entre deux rainures 130 et tournée vers la butée 140. Les faces concaves 142 et la face convexe 144, sont conformées pour bloquer, par coopération de forme l'une avec l'autre, toute transmission de la rotation de la croix de Malte 124 vers le panneton 46. Pour cela, dans la position de repos, la face convexe 144 est emboîtée à l'intérieur d'une des faces concave 142 comme illustré sur la figure 5. Dans cette position de repos, le doigt 122 est en dehors des rainures 130. Cela empêche toute transmission d'un mouvement de rotation de la croix de Malte 124 vers la roue 120. Par contre, dans la position de repos, la rotation de la roue 120 autour de son axe 126 reste autorisée. Ainsi, le déplacement en rotation du panneton 46 entraîne la rotation de la roue 120 et donc de la croix de Malte 124.

Dans le cas où le rotor 40 est dans une position tournée où la face concave 144 n'est pas emboîtée à l'intérieur d'une des faces convexes 142, le mécanisme 112 ne permet pas non plus de transmettre un mouvement de rotation de la croix de Malte 124 vers le panneton 46. En effet, dans ce cas, comme illustré sur la figure 7, l'une des faces concaves 142 vient en butée contre une extrémité de la face convexe 144 ce qui bloque la rotation de la croix de Malte 124. Par contre, dans la position de la figure 7, la rotation de la roue 120 autour de son axe 126 reste autorisée. Ainsi, le déplacement en rotation du panneton 46 entraîne la rotation de la roue 120 et donc de la croix de Malte 124. La position représentée sur la figure 7 peut être atteinte, par exemple, quand une clé autorisée est oubliée dans le canal 44 et que le rotor est dans une position tournée et que, ensuite, l'arbre 82 est entraîné en rotation par le moteur 30.

La figure 5 représente aussi schématiquement un mode de réalisation possible du dispositif 94 de blocage dans son état actif. Le dispositif 94, en plus de l'unité 50 de commande, comporte :
- un arrêtoir 150, et
- un actionneur électrique 152.

L'arrêtoir 150 est déplaçable de façon réversible entre une position active et une position inactive. Dans la position active, l'arrêtoir 150 interdit la rotation de la croix de Malte 124 même à l'aide d'une clé autorisée. Dans la position inactive, l'arrêtoir 150 libère la rotation de la croix de Malte 124. Pour cela, l'arrêtoir 150 est ici un pion comportant une pointe 154 qui, dans sa position active représentée sur la figure 5, est introduite entre deux dents de la roue 120. Dans la position inactive, cette pointe 154 n'est pas en prise avec les dents de la roue 120. L'arrêtoir 150 se déplace entre ces positions active et inactive en translation le long d'un axe qui coupe l'axe 126.

L'actionneur 152 déplace l'arrêtoir 150 entre ses positions active et inactive en réponse à une commande correspondante transmise par l'unité 50 de commande.

Par exemple, ici, l'actionneur 152 est un actionneur monostable qui comporte un ressort de rappel qui sollicite en permanence l'arrêtoir 150 vers sa position inactive. Dans ces conditions, en réponse à la réception d'une commande de condamnation, l'actionneur 152 est alimenté pour déplacer l'arrêtoir 150 de sa position inactive jusqu'à sa position active. Ensuite, l'alimentation de l'actionneur 152 est maintenue jusqu'à la réception d'une commande de réhabilitation. Si lors du déplacement de l'arrêtoir 150 vers sa position active, la pointe 154 vient en butée, par exemple, sur le sommet d'une dent, alors l'arrêtoir 150 reste dans cette position intermédiaire jusqu'à ce que la clé autorisée soit introduite dans le canal 44 puis tournée. Lorsque la clé autorisée est tournée, cela fait tourner la roue 120 et la pointe 154 s'enfonce alors entre deux dents bloquant ainsi immédiatement la rotation de la roue 120. Ensuite, Lorsque la commande de réhabilitation est reçue, l'alimentation de l'actionneur est coupée et le ressort de rappel ramène automatiquement l'arrêtoir 150 jusqu'à sa position passive.

La figure 8 représente les éléments du différentiel 80 non visibles sur les figures 4 et 5. Le différentiel 80 comporte, en plus de la couronne 102 et de la croix de Malte 124 :
- une roue solaire 160 montée à rotation autour de l'axe 106, et
- trois satellites 162 à 164 engrenés chacun, d'un côté, avec une denture intérieure de la couronne 102 (Fig. 3) et, de l'autre côté, avec la roue solaire 160.

La roue 160 est mécaniquement raccordée, sans aucun degré de liberté, avec une roue dentée 166. La roue dentée 166 tourne sur elle-même autour de l'axe 106 lorsque la roue 160 tourne. La roue 166 constitue l'arbre 70 de sortie du différentiel 80. Par exemple, la roue 166 est engrenée avec la crémaillère du mécanisme 10 à pêne pour le déplacer entre ses états saillant et escamoté.

Les satellites 162 à 164 sont montés libres en rotation autour, respectivement, d'axe 170 à 172 de rotation. Les axes 170 à 172 sont parallèles à l'axe 106. Ces axes 170 à 172 sont solidaires de la croix de Malte 124. Dès lors, une rotation de cette croix de Malte 124 autour de l'axe 106 déplace ces satellites 162 à 164 le long d'une trajectoire circulaire centrée sur l'axe 106. Ainsi, dans ce mode de réalisation, la croix de Malte 124 remplit également la fonction de porte-satellite pour les satellites 162 à 164. Ici, les satellites 162 à 164 sont espacés angulairement les uns des autres de 120 degrés.

Les satellites 162 à 164 sont reçus à l'intérieur de la couronne 102. Pour cela, comme visible sur la figure 3, la couronne 102 comporte en plus une denture intérieure engrenée avec chacun des satellites 162 à 164.

Lorsque la croix de Malte 124 est bloquée en rotation, une rotation de la couronne 102 entraîne en rotation les satellites 162 à 164 autour de leurs axes respectifs 170 à 172, ce qui fait tourner la roue 160 et donc la roue 166. A l'inverse, lorsque la couronne 102 est bloquée en rotation, une rotation de la croix de Malte 124 fait rouler les satellites 162 à 164 sur la denture intérieure de la couronne 102. Les satellites 162 à 164 tournent alors autour de leurs axes respectifs 170 à 172 de rotation, ce qui entraîne en rotation les roues 160 et 166.

La figure 9 représente un différentiel 200 susceptible d'être utilisé à la place du différentiel 80. Contrairement au différentiel 80, le différentiel 200 n'est pas un différentiel épicycloïdal mais un différentiel à pignons coniques. Il comporte :
- une roue dentée 202 entraînée en rotation sur elle-même autour d'un axe 204 par la couronne 110 associée au panneton 46,
- une roue dentée 206 entraînée en rotation autour de l'axe 204 par la vis sans fin 100,
- un porte-satellite 210 solidaire de la roue 206 et entraîné en rotation par la roue 206 autour de l'axe 204,
- deux satellites 212 et 214 montés en rotation chacun autour d'un axe, respectivement 216 et 218, solidaires du porte-satellite 210, et
- deux pignons 220 et 222 engrenés chacun avec les satellites 212 et 214.

Les satellites 212 et 214 sont des pignons coniques. Les axes 216 et 218 sont perpendiculaires à l'axe 204 et coupent cet axe 204.

Le pignon 220 est entraîné en rotation par la roue 202. Son axe de rotation est confondu avec l'axe 204.

Le pignon 222 tourne sur lui-même autour de l'axe 204. Lorsqu'il tourne, il entraîne en rotation la roue 166.

Dans ce mode de réalisation, les roues 202 et 206 correspondent aux arbres d'entrée du différentiel 200 et la roue 166 correspond à l'arbre de sortie du différentiel 200.

Dans le mode de réalisation de la figure 9, la liaison mécanique entre le panneton 46 et la roue 202 est permanente. Dans ce cas, ce sont les jeux de goupilles du cylindre 32 qui forment le dispositif d'immobilisation de la roue 202. En effet, en l'absence de clé autorisée dans le canal 44 ou en présence d'une clé non autorisée, le rotor 40 est bloqué en rotation par les jeux de goupilles. Puisque la roue 202 est raccordée en permanence au rotor 40, la roue 202 est donc elle aussi bloquée en rotation en absence de clé autorisée dans le canal 44.

De plus, pour simplifier la figure 9, aucun dispositif électronique de blocage de la rotation de la roue 202, tel que le dispositif 94 précédemment décrit, n'est représenté. Toutefois, dans le mode de réalisation de la figure 9, un tel dispositif électronique de blocage est prévu. Par exemple, il est identique au dispositif 94 sauf que la pointe 154 de l'arrêtoir 150 vient s'enfoncer entre deux dents de la roue 202 pour condamner l'utilisation du cylindre 32.

Le fonctionnement du dispositif 200 se déduit du fonctionnement décrit pour le dispositif 80. En particulier, en absence de clé autorisée dans le canal 44, la couronne 110 et donc la roue 202, est bloquée en rotation par les jeux de goupilles du cylindre 32. Dans cette situation, une rotation de l'arbre 48 entraîne une rotation de la roue 206 et du porte-satellite 210 autour de l'axe 204. La rotation du porte-satellite 210 déplace les satellites 212 et 214 le long d'une trajectoire circulaire centrée sur l'axe 204. Puisque la roue 202 est bloquée en rotation, ce déplacement fait tourner les satellites 212 et 214 autour, respectivement, des axes 216 et 218, ce qui provoque la rotation du pignon 222 et donc de la roue 166. A l'inverse, lorsque la roue 206 est bloquée en rotation, c'est seulement une rotation du panneton 46 qui peut entraîner en rotation la roue 166.

### Chapitre II : Variantes

### Variantes du différentiel :

En variante, le nombre de satellites du différentiel peut être différent. Par exemple, dans un autre mode de réalisation, le différentiel comporte seulement un ou deux satellites ou, au contraire, plus de trois satellites.

Les fonctions des arbres d'entrée et de sortie peuvent être interverties. Ainsi, dans un mode de réalisation alternatif, la vis-sans-fin 100 engrène la roue 166 et la denture extérieure de la couronne 102 engrène, par exemple, une crémaillère du mécanisme 10 à pêne. Dans ce cas, l'arbre 70 devient un arbre d'entrée tandis que l'arbre 82 devient un arbre de sortie.

De façon similaire, l'arbre 70 peut, en variante, être entraîné en rotation par le panneton 46 grâce à une liaison mécanique, similaire à la liaison 88, qui raccorde mécaniquement le panneton 46 à l'arbre 70. Dans ce cas, l'arbre de sortie correspond à l'arbre 84. Il est également possible, en variante, de transmettre le mouvement de rotation du panneton 46 à l'arbre 82 et de transmettre le mouvement de rotation de l'arbre 48 à l'arbre 84.

### Variantes de la liaison mécanique 86 :

D'autres modes de réalisation de la liaison mécanique 86 sont possibles. Par exemple, la liaison mécanique peut comporter des engrenages supplémentaires qui n'appartiennent pas à l'étage de réduction. Ainsi, au lieu de fixer directement la vis sans fin 100 sur l'arbre 48, une roue dentée est fixée sur l'arbre 48. Cette roue dentée est engrenée avec une autre roue dentée solidaire de la vis sans fin 100 de sorte que la rotation de l'arbre 48 entraîne la rotation de la vis sans fin 100 sans pour cela qu'il soit nécessaire que cette vis sans fin 100 soit directement montée sur l'arbre 48.

L'étage de réduction peut être aussi réalisé sans utiliser de vis sans fin et en utilisant à la place des roues dentées de petit diamètre engrenées avec des roues dentées de grand diamètre pour obtenir une réduction importante de la vitesse angulaire de l'arbre du moteur électrique. Ici, une réduction est considérée comme "importante" si elle permet de bloquer en rotation l'arbre 82 lorsque la clé est tournée dans le cylindre de secours.

Le dispositif mécanique 90 d'immobilisation peut être remplacé par un dispositif électronique d'immobilisation. Typiquement, ce dispositif électronique d'immobilisation est réalisé comme le dispositif 94 de blocage. Dans ce cas, par exemple, un capteur détecte la présence de la clé autorisée dans le canal de clé. En réponse, l'unité 50 commande le dispositif électronique d'immobilisation pour venir bloquer la rotation de l'arbre 82. A l'inverse, lorsque l'absence de clé autorisée dans le canal de clé est détectée, le dispositif électronique d'immobilisation libère la rotation de l'arbre 82.

En variante, le dispositif électronique d'immobilisation consiste simplement à commander le moteur électrique pour bloquer la rotation de son arbre 48. Lorsqu'un tel dispositif électronique d'immobilisation est prévu, il n'est pas nécessaire que la fonction de blocage de la rotation de l'arbre 82 lorsque l'arbre 84 tourne soit assurée par l'étage de réduction. Ainsi, dans ce cas, l'étage de réduction peut être omis ou réalisé différemment.

### Variantes de la liaison mécanique 88 :

D'autres modes de réalisation du mécanisme à croix de Malte sont possibles. Par exemple, en variante, le mécanisme 112 à croix de Malte externe est remplacé par un mécanisme à croix de Malte interne.

En variante, la liaison mécanique entre le panneton 46 et l'arbre 84 est réalisée sans utiliser un mécanisme à croix de Malte. Par exemple, dans une version simplifiée, cette liaison mécanique est seulement réalisée à l'aide de roues dentées engrenées les unes avec les autres comme illustré sur la figure 9.

Dans une variante non protégée, la transmission du mouvement de rotation du panneton 46 à l'arbre 84 se fait par l'intermédiaire d'un pièce de liaison qui se déplace en translation lorsque le panneton tourne. Par exemple, cette pièce est une crémaillère. Dans ce cas, le dispositif 94 de blocage est, par exemple, adapté pour bloquer, dans son état actif, se mouvement de translation afin de bloquer la rotation de l'arbre 84.

En variante, l'amplification du couple du panneton 46 est seulement réalisée par la liaison mécanique 88 ou seulement par le différentiel 80. Dans une autre variante, la liaison mécanique 88 et le différentiel 80 amplifient tous les deux le couple du panneton 46 lorsqu'il tourne.

### Variantes du dispositif 92 d'immobilisation :

D'autres modes de réalisation du dispositif mécanique 92 d'immobilisation sont possibles. Par exemple, le mécanisme 112 à croix de Malte est remplacé par une liaison mécanique comportant :
- une vis sans fin entraînée en rotation par le paneton 46 du cylindre 32, et
- une roue dentée engrenée avec la vis sans fin et dont l'axe de rotation est perpendiculaire à l'axe de rotation de la vis sans fin, cette roue dentée étant mécaniquement raccordée en permanence à l'arbre 84 du différentiel.

Dans tous les modes de réalisation, comme celui de la figure 9, où la liaison 88 raccorde en permanence l'arbre 84 au panneton 46 et où le mécanisme d'autorisation d'accès immobilise l'organe de verrouillage en absence de clé autorisée, le dispositif d'immobilisation intégré à la liaison 88 peut être omis. En effet, dans ce cas, le mécanisme d'autorisation d'accès remplit aussi la fonction de dispositif d'immobilisation de l'arbre 84. Par contre, dans cette dernière variante, quand l'utilisateur oublie la clé autorisée à l'intérieur du canal 44, le rotor 40 peut librement tourner en rotation. Par conséquent, en absence du dispositif 92, l'arbre 84 est aussi libre de tourner. Lorsque l'arbre 84 n'est pas bloqué en rotation, une rotation de l'arbre 82 entraîne une rotation de l'arbre 84 et non pas de l'arbre 70 à cause, notamment, de la résistance au mouvement du mécanisme 10. Ainsi, tant que l'arbre 84 est libre en rotation, il n'est pas possible de déplacer le mécanisme 10 à l'aide du moteur 30. Ainsi, même lorsque le mécanisme d'autorisation d'accès du cylindre est utilisé en tant que dispositif d'immobilisation de l'arbre 84, il peut quand même être intéressant d'implémenter en plus au moins le dispositif 94 pour bloquer la rotation de l'arbre 84 lorsqu'une clé autorisée est oubliée dans le canal 44. Par exemple, le capteur 60 détecte la présence de la clé à l'intérieur du canal 44. Après une durée prédéterminée où la présence de la clé à l'intérieur du canal 44 a été continûment détectée, en réponse, l'unité 50 commande le dispositif 94 de blocage pour déplacer automatiquement l'arrêtoir 150 dans sa position active. La durée prédéterminée est, par exemple, supérieure à 1 min ou à 10 min. Dans un autre mode de réalisation où le dispositif 92 est omis, systématiquement avant d'utiliser le moteur 30, l'unité 50 commande le dispositif 94 de blocage pour déplacer automatiquement l'arrêtoir 150 dans sa position active.

### Variantes du dispositif 94 de blocage :

D'autres modes de réalisation du dispositif 94 de blocage sont possibles. En particulier, l'arrêtoir 150 peut coopérer avec d'autres pièces de la liaison mécanique 88 pour condamner le cylindre 32. Par exemple, dans sa position active, la pointe 154 de l'arrêtoir 150 est insérée entre deux dents de la couronne 110 ou à l'intérieur d'une des rainures radiales 130 de la croix de Malte 124. Dans un autre mode de réalisation, l'arrêtoir 150 se déplace entre ces positions active et inactive en translation le long d'un axe parallèle à l'axe 126. Dans ce cas, la pointe 154 peut être introduit dans un trou aménagé dans une face verticale de la couronne 110 ou de la roue 120 et, de préférence, dans une face verticale de la croix de Malte 124 pour la bloquer en rotation. Ce dernier mode de réalisation est avantageux car, en absence de clé autorisée, la croix de Malte occupe un nombre très limité de positions angulaires. Il est donc facile de garantir que pour chacune de ces positions angulaires, la pointe 154 se trouve exactement en face d'un trou aménagé dans la face verticale de la croix 124. Par exemple, pour cela, la croix 124 comporte, pour chaque rainure 130, un trou associé à cette rainure dans la face verticale de la croix 124. La position du trou par rapport à la rainure 130 à laquelle il est associé est la même pour toutes les autres associations trou/rainure 130 de la croix 124.

En variante, à la place d'un pion, l'arrêtoir 150 comporte deux mâchoires qui viennent enserrer une pièce de la liaison mécanique 88 pour bloquer la rotation de l'arbre 84 d'entrée.

Le dispositif électronique 94 de blocage peut être utilisé dans toutes serrures y compris des serrures dépourvues de différentiel. Par exemple, le dispositif électronique de blocage peut être utilisé dans un système d'actionnement dépourvu du moteur électrique 30 et du différentiel 80. Dans ce cas, seul la rotation de la clé autorisée dans le cylindre permet de déplacer le mécanisme à pêne de son état saillant vers son état escamoté. Le dispositif électronique 94 de blocage peut aussi être utilisé dans des serrures où le dispositif 72 de couplage ne comporte pas de différentiel mais un autre mécanisme pour assurer le couplage de l'arbre 70 avec le panneton 46 et, en alternance, le couplage de l'arbre 70 avec l'arbre 48 du moteur électrique 30. Par exemple, un tel mode de réalisation alternatif du dispositif de couplage est décrit dans la demande WO0188315A1 ou dans la demande EP3196388.

### Variantes du dispositif de secours :

D'autres modes de réalisation du dispositif de secours sont possibles. Par exemple, dans un mode de réalisation particulier, le dispositif de secours ne comporte pas de rotor. Dans ce cas, par exemple, le stator comporte un canal de clé de section transversal circulaire et la rotation de la lame de la clé autorisée à l'intérieur de ce canal entraîne la rotation du panneton.

Dans un autre mode de réalisation, le dispositif de secours ne se présente pas sous la forme d'un cylindre au format européen. Par exemple, le dispositif de secours est un cylindre dont le stator n'est pas conforme au format européen mais à un autre format.

D'autres modes de réalisation de l'organe 46 de déverrouillage sont possibles. Par exemple, en variante, l'organe de déverrouillage est déplacé en translation le long de l'axe 114 lorsqu'une clé autorisée est utilisée. Par exemple, c'est le coulissement de la clé autorisée à l'intérieur du canal de clé qui entraîne le déplacement en translation de l'organe de déverrouillage. Dans ce cas, la liaison 88 comporte un mécanisme de conversion pour transformer le déplacement en translation de l'organe de déverrouillage en un mouvement de rotation transmis à l'arbre 84. A titre d'illustration, un tel mécanisme de conversion est obtenu avec un crémaillère déplacée en translation par l'organe de déverrouillage et une roue dentée engrenée dans cette crémaillère. Tous les modes de réalisation et toutes les variantes décrites ici peuvent être adaptés au cas où l'organe de déverrouillage se déplace en translation et non pas en rotation.

Dans un autre mode de réalisation, l'organe 46 de déverrouillage est mécaniquement isolé de toute clé ou bouton de porte susceptible d'être utilisé pour le déplacer tant qu'une clé autorisée n'est pas utilisée. Lorsqu'une clé autorisée est utilisée, le mécanisme d'autorisation d'accès raccorde mécaniquement l'organe de déverrouillage à la clé autorisée ou à un bouton de porte de sorte que l'organe de déverrouillage peut maintenant être déplacé en tournant la clé ou le bouton de porte. Lorsque l'organe de déverrouillage est mécaniquement isolé de la clé ou du bouton de porte, il peut être laissé libre de se déplacer en rotation ou en translation. Dans ce dernier cas, en absence du dispositif 92, le dispositif 94 de blocage est mis en oeuvre pour bloquer la rotation de l'arbre 84 dès qu'une commande de déverrouillage de la porte à l'aide du moteur 30 est reçue.

D'autres modes de réalisation du mécanisme d'autorisation d'accès sont possibles. Par exemple, les jeux de goupilles et de contre-goupilles peuvent être remplacés par des paillettes. Un cylindre équipé de telles paillettes est connu sous le terme de "cylindre à paillettes" ou "serrure à paillettes".

En variante, le mécanisme d'autorisation d'accès n'est pas entièrement mécanique mais comporte un circuit électronique qui autorise l'entraînement en rotation du panneton uniquement si la clé transmet au mécanisme d'autorisation d'accès un code d'accès autorisé à ouvrir la porte. Dans le cas où le dispositif de secours est un cylindre comportant un tel circuit électronique, le cylindre est connu sous le terme de "cylindre électronique". Dans ce cas, de préférence, le cylindre électronique est un cylindre électronique qui produit lui-même l'énergie nécessaire à son fonctionnement, typiquement, à partir du mouvement de la clé à l'intérieur du canal 44. Par exemple, de tels cylindres électroniques pouvant convenir sont divulgués dans la demande EP1808816A1 ou la demande EP2765264A1. Dans d'autres modes de réalisation, l'énergie nécessaire au fonctionnement du cylindre électronique de secours provient d'une batterie logée dans la clé ou dans le cylindre électronique. L'énergie nécessaire au fonctionnement d'un tel cylindre électronique peut aussi être obtenue en raccordant ce cylindre électronique à un réseau de distribution d'électricité.

Dans le cas où le mécanisme d'autorisation d'accès comporte un circuit électronique, le canal 44 de clé peut être omis. Par exemple, le code d'accès est transmis à ce mécanisme d'autorisation d'accès par l'intermédiaire d'une liaison sans fil.

Le panneton correspond à la pièce du dispositif de secours qui est entraînée en rotation lorsqu'une clé autorisée est utilisée. Dans le cas d'un cylindre électronique dépourvu de canal de clé, le panneton est, par exemple, entraîné en rotation par un actionneur électrique ou un bouton de porte tourné manuellement par l'utilisateur lorsqu'une clé autorisée est utilisée pour ouvrir la porte.

Dans un mode de réalisation simplifié, le cylindre de secours permet uniquement de déplacer le mécanisme 10 à pêne vers sa position escamotée et non pas l'inverse.

### Autres variantes :

Le système d'actionnement décrit ici peut être mis en oeuvre dans toute serrure. Par exemple, le système d'actionnement peut être implémenté dans une serrure à larder encastrable. Il peut aussi être implémenté dans une serrure mono-point ou multipoints.

L'unité 50 de commande peut comporter une interface homme-machine pour acquérir les commandes de verrouillage, de déverrouillage, de condamnation et/ou de réhabilitation sans passer par l'intermédiaire du réseau 59 de télécommunication. Par exemple, à cet effet, l'interface homme-machine comporte un bouton ou un écran tactile. Dans ce cas, l'émetteur/récepteur sans fil 56 de l'unité 50 de commande peut être omis.

En variante, à la place ou en plus de l'émetteur/récepteur 56, l'unité 50 comporte un émetteur/récepteur sans-fil courte distance apte à recevoir les commandes de verrouillage et de déverrouillage par l'intermédiaire d'une liaison courte distance de transmission d'informations. Une liaison courte distance de transmission d'informations est une liaison qui peut s'établir que si le terminal 55 est à moins de 100 m ou de 50 m de l'émetteur/récepteur courte distance. Par exemple, une telle liaison courte distance est conforme au standard NFC ("Near-Field Communication) ou Bluetooth ou WiFi. Les commandes de condamnation et/ou de réhabilitation peuvent aussi être reçues par l'intermédiaire de cet émetteur/récepteur sans-fil courte distance.

Les différents éléments du système 12 d'actionnement ne sont pas nécessairement logés à l'intérieur d'un même boîtier. Par exemple, l'unité 50 de commande est logée dans un boîtier mécaniquement indépendant d'un autre boîtier comportant les autres éléments de système 12 d'actionnement.

Le mécanisme 10 à pêne peut comporter un seul pêne. Les pênes peuvent être déplacés entre leur position rentrée et sortie par une rotation.

Plusieurs des variantes décrites ci-dessus peuvent être combinées dans un même mode de réalisation.

### Chapitre III : Avantages des modes de réalisation décrits :

L'utilisation d'un dispositif électronique 94 de blocage permet d'empêcher l'actionnement du mécanisme 12 à pêne à l'aide du cylindre 32 même si une clé autorisée est utilisée. Ainsi, il permet de condamner l'utilisation du cylindre 32, par exemple, en cas de perte de la clé autorisée. Puisque ce dispositif électronique de blocage est situé à l'extérieur du cylindre 32, cela permet d'utiliser, en tant que cylindre 32, tout cylindre couramment commercialisé. Cela simplifie donc la fabrication et l'entretien du système d'actionnement. Enfin, l'arrêtoir 150 du dispositif 94 vient directement bloquer la rotation d'une des roues de la liaison 88 qui raccorde mécaniquement l'organe 46 de déverrouillage au mécanisme 10 à pêne et non pas une tringle du mécanisme 10. Ainsi, le blocage intervient à un endroit où l'effort est plus près de sa source et non pas en sortie du système 12 d'actionnement où l'effort a déjà été multiplié par les roues de la liaison 88. Ceci permet d'obtenir une meilleure résistance aux efforts d'un utilisateur qui force sur la clé autorisée alors que le dispositif 94 de blocage est dans son état actif. En particulier, la résistance aux efforts est meilleure que si l'arrêtoir 150 venait en appui directement sur une pièce, telle qu'une tringle, du mécanisme 10 à pêne. Cela accroît donc la robustesse du système 12 d'actionnement.

Le fait que l'arrêtoir 150 vienne en appui sur la croix de Malte 124 pour bloquer la rotation de l'arbre 84 simplifie la réalisation du dispositif 94 de blocage car le nombre de positions angulaires de la croix 124 lorsque le rotor est dans sa position de repos est très limité. Il est donc plus facile de positionner correctement l'arrêtoir 150 par rapport à la croix 124 pour être sur que, dans sa position active, la rotation du rotor 40 est systématiquement et directement condamnée.

Le fait que le dispositif 72 de couplage reste capable de transmettre le mouvement de rotation de l'arbre 48 à l'arbre 70 et cela alors que le dispositif 94 de blocage est dans son état actif, permet de conserver la possibilité de déplacer le mécanisme 10 à pêne vers sa position escamotée même si l'utilisation du cylindre 32 est condamnée.

Le fait que le dispositif 94 de blocage bloque une roue de la liaison mécanique 88 permet de conserver la possibilité de déplacer le mécanisme 10 à pêne vers sa position escamotée à l'aide du moteur électrique 30.

Un différentiel n'utilise pas de pièces qui se déplacent en translation entre une position couplée et une position découplée. Il n'utilise pas non plus de ressort de rappel ou similaire. Ainsi, à cause de ces différences, pour remplir la même fonction, le différentiel est plus robuste que les mécanismes de couplage connu et permet donc de limiter les pannes.

Le fait d'utiliser la même unité 50 de commande à la fois pour commander le dispositif 94 de blocage et le moteur électrique 30 simplifie la réalisation du système 12 d'actionnement.

Le fait que le dispositif 94 de blocage soit programmé, en plus, pour déplacer l'arrêtoir dans sa position active à chaque fois qu'une commande de déverrouillage est reçue permet d'utiliser, en plus, le dispositif 94 comme dispositif d'immobilisation de l'arbre 84 quand l'arbre 82 est entraîné en rotation par le moteur 30. Dans ce cas, le dispositif 92 d'immobilisation indépendant du dispositif 94 de blocage peut être omis. Cela simplifie la réalisation du système 12 car le dispositif de blocage et le dispositif d'immobilisation de l'arbre 84 ne forment qu'un seul et même dispositif.

L'utilisation du récepteur 56 permet de condamner l'utilisation du cylindre 32 à distance.

Le fait que le cylindre 32 soit un cylindre mécanique, et non pas électronique, simplifie la fabrication du système d'actionnement tout en permettant son fonctionnement même en cas de coupure d'alimentation électrique.

L'utilisation d'un actionneur 152 monostable simplifie la réalisation du système 12 d'actionnement.

## Revendications

1. Système d'actionnement d'un mécanisme à pêne apte à être déplacé :
- depuis un état saillant dans lequel au moins un pêne est dans une position sortie dans laquelle il verrouille une porte dans une position fermée par coopération de forme avec une cavité correspondante solidaire d'un dormant de la porte,
- vers un état escamoté dans lequel chaque pêne est dans une position rentrée dans laquelle la porte peut librement être déplacée de sa position fermée vers une position ouverte,
ce système d'actionnement comportant :
- un cylindre (32) comportant un stator fixe (42) à l'intérieur duquel est logé :
- un organe (46) de déverrouillage apte à déplacer le mécanisme à pêne dans son état escamoté lorsqu'il est entraîné en déplacement, et
- un mécanisme d'autorisation d'accès apte à autoriser l'entraînement en déplacement de l'organe de déverrouillage uniquement lorsqu'une clé autorisée à ouvrir cette porte est utilisée,
- un mécanisme (72) de couplage qui raccorde mécaniquement l'organe de déverrouillage au mécanisme à pêne, ce mécanisme de couplage comportant :
- au moins une roue (120, 124) entraînée en rotation lorsque l'organe de déverrouillage se déplace, et
- un arbre (70) de sortie qui déplace le mécanisme à pêne de l'état saillant vers l'état escamoté lorsqu'il est entraîné en rotation par la roue,
- un dispositif (94) de blocage apte à bloquer la rotation de la roue du mécanisme de couplage en réponse à la réception d'une commande de condamnation du cylindre, ce dispositif (94) de blocage étant entièrement situé à l'extérieur du cylindre (32) et comportant :
- un arrêtoir (150) déplaçable de façon réversible entre :
- une position active dans laquelle l'arrêtoir bloque la rotation de la roue (120; 124) du mécanisme de couplage en venant directement en appui sur cette roue, interdisant ainsi en même temps l'entraînement en rotation de l'arbre de sortie par l'organe de déverrouillage même lorsque la clé autorisée est utilisée, et
- une position inactive dans laquelle l'arrêtoir libère la rotation de la roue (120; 124) et autorise l'entraînement en rotation de l'arbre de sortie par l'organe de déverrouillage,
- un actionneur électrique commandable (152) apte à déplacer l'arrêtoir de sa position inactive jusqu'à sa position active, et
**caractérisé en ce que** :
- le dispositif de blocage (94) est un dispositif électronique de blocage et comporte une unité (50) de commande apte à recevoir la commande de condamnation du cylindre et, en réponse, à commander l'actionneur électrique pour déplacer l'arrêtoir de sa position inactive vers sa position active,
- le système d'actionnement comporte, en dehors du cylindre, un moteur électrique (30) équipé d'un arbre d'entraînement (48), et
- le mécanisme (72) de couplage est apte à transmettre le mouvement de rotation de l'arbre d'entraînement du moteur électrique à l'arbre (70) de sortie pour déplacer le mécanisme à pêne de son état saillant vers son état escamoté et cela même si l'arrêtoir (150) du dispositif électronique de blocage est dans sa position active.

2. Système selon la revendication 1, dans lequel :
- le mécanisme de couplage comporte un mécanisme (112) à croix de Malte comportant une croix de Malte (124), et
- la roue sur laquelle l'arrêtoir vient en appui dans sa position active est la croix de Malte (124).

3. Système selon l'une quelconque des revendications précédentes, dans lequel le mécanisme de couplage comporte :
- un différentiel (80; 200) équipé :
- d'un premier arbre d'entrée (82) mécaniquement raccordé à l'arbre d'entraînement du moteur électrique,
- d'un second arbre d'entrée (84) mécaniquement raccordé à la roue entraînée en rotation lorsque l'organe de déverrouillage se déplace,
- de l'arbre de sortie (70) apte à déplacer le mécanisme à pêne de son état saillant vers son état escamoté lorsqu'il est entraîné en rotation, et
- un premier dispositif (90) d'immobilisation du premier arbre d'entrée apte à bloquer la rotation du premier arbre d'entrée pendant que le second arbre d'entrée est entraîné en rotation, et
- un second dispositif (92) d'immobilisation du second arbre d'entrée apte à bloquer la rotation du second arbre d'entrée pendant que le premier arbre d'entrée est entraîné en rotation.

4. Système selon l'une quelconque des revendications précédentes, dans lequel l'unité (50) de commande du dispositif électronique de blocage est également apte à recevoir une commande de déverrouillage de la porte et, en réponse, à commander le moteur électrique pour faire tourner son arbre dans un sens qui déplace le mécanisme à pêne vers son état escamoté.

5. Système selon la revendication 4, dans lequel l'unité (50) de commande est également configurée pour commander automatiquement le déplacement de l'arrêtoir vers sa position active, à chaque fois qu'une commande de déverrouillage est reçue, pour bloquer la rotation du second arbre d'entrée pendant que le premier arbre d'entrée est entraîné en rotation, de sorte que le dispositif de blocage et le second dispositif d'immobilisation sont confondus.

6. Système selon l'une quelconque des revendications précédentes, dans lequel l'unité de commande comporte un récepteur (56) sans fil apte à recevoir la commande de condamnation par l'intermédiaire d'un réseau sans fil grande distance de transmission d'informations.

7. Système selon l'une quelconque des revendications précédentes, dans lequel le cylindre est un cylindre mécanique dépourvu de composant électronique et l'organe de déverrouillage est le panneton de ce cylindre mécanique.

8. Système selon l'une quelconque des revendications précédentes, dans lequel l'actionneur électrique (152) comporte un ressort de rappel qui ramène automatiquement l'arrêtoir (150) dans sa position inactive dès que l'alimentation de l'actionneur électrique est coupée.

9. Bandeau de porte comportant :
- un mécanisme (10) à pêne déplaçable entre :
- un état saillant dans lequel au moins un pêne est dans une position sortie dans laquelle il verrouille une porte dans une position fermée par coopération de forme avec une cavité correspondante solidaire d'un dormant de la porte, et
- un état escamoté dans lequel chaque pêne est dans une position rentrée dans laquelle la porte peut librement être déplacée de sa position fermée vers une position ouverte,
- une système (12) d'actionnement du mécanisme à pêne,
**caractérisé en ce que** le système (12) d'actionnement est conforme à l'une quelconque des revendications précédentes.

## Patentansprüche

1. System zum Betätigen eines Riegelmechanismus, der zum Bewegen geeignet ist :
- aus einem vorstehenden Zustand, in dem sich mindestens ein Riegel in einer ausgefahrenen Position befindet, in der er eine Tür in einer geschlossenen Position durch Formschluss mit einem entsprechenden Hohlraum, der fest mit einem Rahmen der Tür verbunden ist, verriegelt,
- zu einem eingezogenen Zustand, in dem sich jeder Riegel in einer eingezogenen Position befindet, in der die Tür frei aus ihrer geschlossenen Position in eine offene Position bewegt werden kann,
dieses Betätigungssystem umfasst:
- einen Zylinder (32) mit einem feststehenden Stator (42), in dem sich :
- ein Entriegelungsorgan (46), das geeignet ist, den Riegelmechanismus in seinen eingezogenen Zustand zu bewegen, wenn er in Bewegung angetrieben wird, und
- einen Zugangsberechtigungsmechanismus, der geeignet ist, den Bewegungsantrieb des Entriegelungsorgans nur dann zuzulassen , wenn ein zum Öffnen dieser Tür berechtigter Schlüssel verwendet wird ,
- einen Kopplungsmechanismus (72) , der das Entriegelungsorgan mechanisch mit dem Riegelmechanismus verbindet, wobei dieser Kopplungsmechanismus Folgendes umfasst:
- mindestens ein Rad (120, 124), das drehbar angetrieben wird, wenn sich das Entriegelungsorgan bewegt, und
- eine Ausgangswelle (70), die den Riegelmechanismus aus dem vorstehenden Zustand in den eingezogenen Zustand bewegt, wenn er durch das Rad gedreht wird,
- eine Blockiervorrichtung (94), die geeignet ist, die Drehung des Rads des Kupplungsmechanismus als Reaktion auf den Empfang eines Befehls zum Verriegeln des Zylinders zu blockieren, wobei sich diese Blockiervorrichtung (94) vollständig außerhalb des Zylinders (32) befindet und umfasst:
- einem Stopper (150), der reversibel verschiebbar ist zwischen :
- eine aktive Position, in der der Stopper die Drehung des Rads (120; 124) des Kupplungsmechanismus blockiert, indem er direkt an diesem Rad anliegt, wodurch gleichzeitig der Drehantrieb der Ausgangswelle durch das Entriegelungsorgan verhindert wird, selbst wenn der zugelassene Schlüssel verwendet wird, und
- eine inaktive Position, in der der Stopper die Drehung des Rades (120; 124) freigibt und den Drehantrieb der Abtriebswelle durch das Entriegelungsorgan zulässt,
- einen steuerbaren elektrischen Aktuator (152), der geeignet ist, den Stopper aus seiner inaktiven Position in seine aktive Position zu bewegen, und
**dadurch gekennzeichnet, dass** :
- die Sperrvorrichtung (94) eine elektronische Sperrvorrichtung ist und eine Steuereinheit (50) aufweist, die geeignet ist, den Befehl zum Sperren des Zylinders zu empfangen und in Reaktion darauf den elektrischen Aktuator zu steuern, um den Stopper aus seiner inaktiven Position in seine aktive Position zu bewegen,
- das Antriebssystem außerhalb des Zylinders einen Elektromotor (30) mit einer Antriebswelle (48) umfasst, und
- der Kopplungsmechanismus (72) geeignet ist, die Drehbewegung der Antriebswelle des Elektromotors auf die Ausgangswelle (70) zu übertragen, um den Riegelmechanismus von seinem vorspringenden Zustand in seinen eingezogenen Zustand zu bewegen, und zwar auch dann, wenn sich der Stopper (150) der elektronischen Sperrvorrichtung in seiner aktiven Position befindet.

2. System nach Anspruch 1, wobei :
- der Kopplungsmechanismus einen Malteserkreuzmechanismus (112) mit einem Malteserkreuz (124) umfasst, und
- das Rad, an dem der Stopper in seiner aktiven Position zur Anlage kommt, ist das Malteserkreuz (124).

3. System nach einem der vorhergehenden Ansprüche, wobei der Kopplungsmechanismus umfasst:
- ein Differential (80; 200) mit:
- einer ersten Eingangswelle (82), die mechanisch mit der Antriebswelle des Elektromotors verbunden ist,
- einer zweiten Eingangswelle (84), die mechanisch mit dem Rad verbunden ist, das gedreht wird, wenn sich das Entriegelungsglied bewegt,
- der Ausgangswelle (70), die geeignet ist, den Riegelmechanismus von seinem vorspringenden Zustand in seinen eingezogenen Zustand zu bewegen, wenn er gedreht wird, und
- eine erste Vorrichtung (90) zum Feststellen der ersten Eingangswelle, die geeignet ist, die Drehung der ersten Eingangswelle zu blockieren, während die zweite Eingangswelle gedreht wird, und
- eine zweite Vorrichtung (92) zum Feststellen der zweiten Eingangswelle, die geeignet ist, die Drehung der zweiten Eingangswelle zu blockieren, während die erste Eingangswelle gedreht wird.

4. System nach einem der vorhergehenden Ansprüche, bei dem die Steuereinheit (50) der elektronischen Sperrvorrichtung auch dazu geeignet ist, einen Befehl zum Entriegeln der Tür zu empfangen und in Reaktion darauf den Elektromotor so zu steuern, dass seine Welle in eine Richtung gedreht wird, die den Riegelmechanismus in seinen eingezogenen Zustand bewegt.

5. System nach Anspruch 4, wobei die Steuereinheit (50) auch so konfiguriert ist, dass sie jedes Mal, wenn ein Entriegelungsbefehl empfangen wird, automatisch die Bewegung des Stoppers in seine aktive Position steuert, um die Drehung der zweiten Eingangswelle zu blockieren, während die erste Eingangswelle gedreht wird, so dass die Blockiervorrichtung und die zweite Feststellvorrichtung miteinander verschmolzen sind.

6. System nach einem der vorhergehenden Ansprüche, wobei die Steuereinheit einen drahtlosen Empfänger (56) umfasst, der geeignet ist, den Verurteilungsbefehl über ein drahtloses Fernnetz zur Informationsübertragung zu empfangen.

7. System nach einem der vorhergehenden Ansprüche, bei dem der Zylinder ein mechanischer Zylinder ohne elektronische Bauteile ist und das Entriegelungsorgan der Schlüsselbart dieses mechanischen Zylinders ist.

8. System nach einem der vorhergehenden Ansprüche, bei dem der elektrische Aktuator (152) eine Rückholfeder aufweist, die den Stopper (150) automatisch in seine inaktive Position zurückbringt, sobald die Stromversorgung des elektrischen Aktuators unterbrochen wird.

9. Türband mit:
- einem Riegelmechanismus (10), der beweglich ist zwischen :
- einen vorspringenden Zustand, in dem sich mindestens ein Riegel in einer ausgefahrenen Position befindet, in der er eine Tür in einer geschlossenen Position durch Formschluss mit einem entsprechenden Hohlraum, der fest mit einem Rahmen der Tür verbunden ist, verriegelt, und
- einen eingezogenen Zustand, in dem sich jeder Riegel in einer eingezogenen Position befindet, in der die Tür frei aus ihrer geschlossenen Position in eine offene Position bewegt werden kann,
- ein System (12) zum Betätigen des Riegelmechanismus,
**dadurch gekennzeichnet, dass** das Betätigungssystem (12) einem der vorhergehenden Ansprüche entspricht.

## Claims

1. Actuating system for a bolt mechanism capable of being moved :
- from a projecting state in which at least one bolt is in an extended position in which it locks a door in a closed position by form-fitting cooperation with a corresponding cavity integral with a door frame,
- to a retracted state in which each bolt is in a retracted position in which the door can be freely moved from its closed position to an open position,
this actuating system comprising :
- a cylinder (32) comprising a fixed stator (42) inside which is housed :
- an unlocking member (46) capable of displacing the latch mechanism into its retracted state when it is moved, and
- an access authorisation mechanism capable of authorising the unlocking member to move only when a key authorised to open this door is used ,
- a coupling mechanism (72) which mechanically connects the release member to the bolt mechanism , this coupling mechanism comprising :
- at least one wheel (120, 124) driven in rotation when the release member moves, and
- an output shaft (70) which moves the bolt mechanism from the extended state to the retracted state when it is rotated by the wheel,
- a blocking device (94) capable of blocking the rotation of the wheel of the coupling mechanism in response to receiving a command to lock the cylinder, this blocking device (94) being located entirely outside the cylinder (32) and comprising :
- a stop (150) reversibly movable between :
- an active position in which the stopper blocks rotation of the wheel (120; 124) of the coupling mechanism by bearing directly on this wheel, thus preventing rotation of the output shaft by the unlocking member even when the authorised key is used, and
- an inactive position in which the stopper releases rotation of the wheel (120; 124) and allows the output shaft to be rotated by the unlocking member,
- a controllable electric actuator (152) capable of moving the stopper from its inactive position to its active position, and
**characterised in that** :
- the locking device (94) is an electronic locking device and comprises a control unit (50) capable of receiving the command to lock the cylinder and, in response, controlling the electric actuator to move the lock from its inactive position to its active position,
- the actuation system comprises, outside the cylinder, an electric motor (30) equipped with a drive shaft (48), and
- the coupling mechanism (72) is able to transmit the rotational movement of the drive shaft of the electric motor to the output shaft (70) in order to move the bolt mechanism from its extended state to its retracted state, even if the stop (150) of the electronic locking device is in its active position.

2. The system of claim 1, wherein :
- the coupling mechanism comprises a Maltese cross mechanism (112) with a Maltese cross (124), and
- the wheel on which the stopper rests in its active position is the Maltese cross (124).

3. A system according to any one of the preceding claims, wherein the coupling mechanism comprises :
- a differential (80; 200) fitted with :
- a first input shaft (82) mechanically connected to the drive shaft of the electric motor,
- a second input shaft (84) mechanically connected to the wheel driven in rotation when the release member moves,
- the output shaft (70) adapted to move the latch mechanism from its extended state to its retracted state when rotated, and
- a first device (90) for immobilising the first input shaft, capable of blocking rotation of the first input shaft while the second input shaft is rotated, and
- a second device (92) for immobilising the second input shaft, capable of blocking rotation of the second input shaft while the first input shaft is rotated.

4. A system according to any one of the preceding claims, wherein the control unit (50) of the electronic locking device is also adapted to receive a command to unlock the door and, in response, to control the electric motor to rotate its shaft in a direction which moves the bolt mechanism towards its retracted state.

5. A system according to claim 4, wherein the control unit (50) is also configured to automatically control the movement of the stopper to its active position, each time an unlock command is received, to block the rotation of the second input shaft while the first input shaft is rotated, so that the blocking device and the second immobilising device are confused.

6. System according to any one of the preceding claims, in which the control unit comprises a wireless receiver (56) capable of receiving the locking command via a long-distance wireless information transmission network.

7. System according to any one of the preceding claims, in which the cylinder is a mechanical cylinder with no electronic component and the unlocking member is the bit of this mechanical cylinder.

8. System according to any one of the preceding claims, in which the electric actuator (152) comprises a return spring which automatically returns the stopper (150) to its inactive position as soon as the power supply to the electric actuator is cut off.

9. Door fascia with :
- a bolt mechanism (10) movable between :
- a protruding state in which at least one bolt is in an extended position in which it locks a door in a closed position by positive engagement with a corresponding recess integral with a door frame, and
- a retracted state in which each bolt is in a retracted position in which the door can be freely moved from its closed position to an open position,
- a system (12) for actuating the bolt mechanism,
**characterised in that** the actuation system (12) complies with any one of the preceding claims.
